# EUROPÄISCHE PATENTSCHRIFT

(11) **EP 0 003 728 B1**
(45) Veröffentlichungstag und Bekanntmachung des Hinweises auf die Patenterteilung: **11.02.1981**
(21) Anmeldenummer: 78100913.9
(22) Anmeldetag: 18.09.1978
(51) Int. Cl.: E06B 5/16

(54) **Feuerschutzrolltor**
Rolling fire door
Portail coulissant pare-feu

(30) Priorität: 17.02.1978 DE 2807404
(43) Veröffentlichungstag der Anmeldung: 05.09.1979
(73) Patentinhaber: Firma Wilhelm Hotz, D-1000 Berlin 47 (DE)
(72) Erfinder: Garbisch, Peter, D-1000 Berlin 22 (DE)
(74) Vertreter: Müller-Börner, Richard

## Beschreibung

Die Erfindung betrifft ein Feuerschutzrolltor mit einem Rolladen mit zwei äußeren, im Abstand zueinander angeordneten Schichten aus Stahlblechlamellen, zwischen denen mindestens eine Schicht aus Isoliermatten angeordnet ist, und bei dem die Gelenke zwischen den Stahlblechlamellen an deren Längsrändern in Form von ineinandergreifenden gekrümmten Streifen angeformt sind.

Bekannt sind als Zweiwellenanlagen ausgebildete Doppelpanzer-Rolltore (DE-B-16 59 775) mit zwei hintereinander angeordneten Rolltoren mit eigenen Antriebsrollen (DE-B-23 49 026). Im letzteren Fall bestehen die Rolltore aus Stahlblechlamellen, zwischen denen mindestens eine Schicht aus Isoliermatten angeordnet ist, und bei denen die Gelenke zwischen den Stahlblechlamellen an deren Längsrändern in Form von ineinandergreifenden gekrümmten Streifen angeformt sind.

Der Erfindung liegt die Aufgabe zugrunde, mit einer Einwellenanlage praktisch die Wirkung einer feuerbeständigen Doppelpanzeranlage zu erzielen, die für alle Zulassungsklassen geeignet ist.

Diese Aufgabe wird erfindungsgemäß dadurch gelöst, daß die beiden äußeren Schichten aus Stahlblechlamellen äußere Abschnitte eines Rolladens sind, der aus einem durchgehenden Stück besteht und mit Hilfe eines mittleren, ebenfalls aus den Stahlblechlamellen gebildeten Abschnitts einen unten geschlossenen Doppelpanzer bildet, der zusammen mit den an seinen Abschnitten innen anliegenden Isoliermatten mit einem Ende in bekannter Weise an der Rohrwelle, mit dem anderen Ende an der Decke befestigt ist, in Ruhestellung auf der Welle aufgewickelt ist und in Betriebsstellung mit dem mittleren Abschnitt auf dem Boden aufliegt. Weiterbildungen der Erfindung sind in den Unteransprüchen angegeben.

Einzelheiten, und Vorteile der Erfindung sind nachstehend anhand eines in der Zeichnung dargestellten Ausführungsbeispiels des Gegenstandes der Erfindung näher erläutert.

Es zeigen:
Fig. 1 einen Längsschnitt durch ein geschlossenes Feuerschutzrolltor gemäß der Erfindung,
Fig. 2 eine Schnittansicht gemäß der Linie B-C in Fig. 1,
Fig. 3 eine Einzelheit aus Fig. 1,
Fig. 4 einen Schnitt durch ein halbgeöffnetes Rolltor,
Fig. 5 eine Schnittansicht gemäß der Linie B-C in Fig. 4,
Fig. 6 die Befestigung der Lamellen und der Matten an der Rohrwelle, und
Fig. 7 die Befestigung der Lamellen und der Matten an der Decke.

Bei dem dargestellten Feuerschutzrolltor handelt es sich um eine Einwellenanlage mit einem an einer Rohrwelle 7 und an der Decke 8 befestigten durchgehenden Panzer aus verzinkten, etwa 1 mm starken Stahlblechlamellen 1, an deren Längsrändern in an sich bekannter Weise die Gelenke in Form von ineinandergreifenden gekrümmten Streifen angeformt sind, mit innen eingelegten, nur an beiden Enden befestigten Matten 2 z.B. der Brandklasse A 1 in 40 mm Stärke.

Durch die auf diese Weise im geschlossenen Zustand (Betriebsstellung) erzielte Schlaufenbildung bilden sich zwei hereabhängende Panzerabschnitte 11 und 12, welche durch einen unteren Abschnitt 13 miteinander verbunden sind. Dieses untere Stück 13 wird durch z.B. eingenietete Bandstahlfedern 3 aus beispielsweise Federstahl 50/0,8 gerade gedrückt und preßt dadurch den lose gegen Anschläge 6 hängenden Panzerteil 12 an. Dieser Teil 12 ist ca. 30 mm überhängend bei 5 an der Decke 8 befestigt und wird dadurch auch im oberen Bereich angedrückt. Der an der Welle 7 hängende Teil 11 wird 70 mm breiter ausgeführt (je Seite 35 mm) und läuft beim Schließen automatisch in vorgesehene Führungsnuten 4, wobei er durch die Federn 3 ebenfalls nach außen gegen die Führungen 4 gedrückt wird.

Die Stahlblechlamellen 1 der drei Panzerabschnitte 11, 12, 13 können in der gleichen Richtung gekrümmt von der Welle 7 bis zur Decke 8 verlaufen. Wie jedoch in Fig. 1 und 3 gezeigt, verlaufen die dargestellten Lamellen in den seitlichen Abschnitten 11 und 12 gegenläufig gekrümmt von der Welle 7 bzw. Decke 8 weg und treffen sich im mittleren Abschnitt 13, wo sie durch einen C-förmigen Verbinder 10 gelenkig miteinander verbunden sind.

Die übliche Sturzschräge 16,17 kann aus Beton mit einer Gleitblechabdeckung oder direkt aus Blech angefertigt werden. Die seitlichen Führungen 4 bestehen aus abgekantetem 3 mm starken Stahlblech, können durch eine sickenförmige Abkantung ineinandergesteckt werden und werden nur durch eine vordere Andrückverschraubung gehalten.

Die Fig. 6 und 7 lassen erkennen, wie die Lamellen der Abschnitte 11 bzw. 12 mit den Matten 2 and der Welle 7 bzw. Decke 8 befestigt sind. Während die Befestigung and der Decke 8 mittels Winkeleisen und Schrauben erfolgt, sind an der Welle 7 besondere Hänger 15 vorgesehen (vgl. auch Fig. 2).

Der Antrieb erfolgt gewöhnlich über Elektromotor.

Ein Brandversuch mit einfacher Mattenfüllung für T 30 erbrachte 70 min Standfestigkeit (30 min gefordert) und mit an den seitlichen Panzerabschnitten 11 und 12 aufgedoppelter Matte für T 90 110 min Standfestigkeit (90 min gefordert). Selbstverständlich ist dieses neue Feuerschutzrolltor auch für T 120 und darüber geeignet. Dafür kommt es lediglich auf geeignete Wahl des Isolierabstandes 9 zwischen den herunterhängenden Abschnitten 11 und 12 sowie auf Dimensionierung und Materialauswahl für die Mattenfüllungen 2 an.

## Patentansprüche

1. Feuerschutzrolltor mit einem Rolladen mit zwei äußeren, im Abstand zueinander angeordneten Schichten aus Stahlblechlamellen (1 zwischen denen mindestens eine Schicht aus Isoliermatten (2) angeordnet ist, und bei dem die Gelenke zwischen den Stahlblechlamellen (1) an deren Längsrändern in Form von ineinandergreifenden gekrümmten Streifen angeformt sind, dadurch gekennzeichnet, daß die beiden äußeren Schichten aus Stahlblechlamellen (1) äußere Abschnitte (11, 12) eines Rolladens sind der aus einem durchgehenden Stück besteht und mit Hilfe eines mittleren, ebenfalls aus den Stahlblechlamellen (1) gebildeten Abschnitts (13) einen unten geschlossenen Doppelpanzer bildet, der zusammen mit den an seinen Abschnitten (11, 12, 13) innen anliegenden Isoliermatten (2) mit einem Ende in bekannter Weise an der Rohrwelle (7), mit dem anderen Ende an der Decke (8) befestigt ist, in Ruhestellung auf der Welle (7) aufgewickelt ist und in Betriebsstellung mit dem mittleren Abschnitt (13) auf dem Boden aufliegt.

2. Feuerschutzrolltor nach Anspruch 1, dadurch gekennzeichnet, daß die Lamellen (1) der beiden äußeren Abschnitte (11, 12) an den Längsrändern in bekannter Weise gegenläufig gekrümmt sind und im mittleren, auf den Boden zu liegen kommenden Abschnitt (13) durch eine vorzugsweise C-förmig ausgebildetes Verbindungsstück (10) miteinander verbunden sind.

3. Feuerschutzrolltor nach Anspruch 1 oder 2, dadurch gekennzeichnet, daß im Bereich des mittleren Abschnitts (13) auf den Lamellen innen Andruckfedern (3) angebracht sind, um diesen Abschnitt in Betriebsstellung zu strecken und gegen den Boden zu drücken.

4. Feuerschutzrolltor nach Anspruch 1 bis 3, dadurch gekennzeichnet, daß der an der Welle (7) befestigte Abschnitt (11) des Rolladens breiter ist als der an der Decke befestigte Abschnitt (12) und in bekannter Weise seitlich in Führungen (4) läuft.

5. Feuerschutzrolltor nach Anspruch 1 bis 4, dadurch gekennzeichnet, daß der an der Decke (8) befestigte schmalere Abschnitt (12) des Rolladens gegen seitlich angeordnete Anschläge gedrückt wird.

6. Feuerschutzrolltor nach Anspruch 1, dadurch gekennzeichnet, daß die Matten (2) in den einzelnen Abschnitten (11,12,13) des Rolladens entsprechende Mattenabschnitte unterteilt sind, wobei die Mattenstärke der seitlichen Abschnitte (11,12) größer sein kann als im mittleren Abschnitt (13).

## Revendications

1. Porte anti-feu, à rouleau, comprenant un rideau à enroulement formé de deux couches extérieures de lamelles de tôle d'acier maintenues à distance l'une de l'autre, entre lesquelles est disposée au moins une couche de matelas isolants, et dans laquelle les articulations entre les lamelles de tôle d'acier sont réalisées le long de leurs bords longitudinaux par des bandes repliées s'emboîtant les unes dans les autres, caracterisée par le fait que les deux couches extérieures de lamelles de tôle d'acier (1) forment les parties extérieures (11,12) d'un rideau à enroulement constitué par une pièce continue et formant, avec une partie intermédiaire (13), également faite de lamelles de tôle d'acier (1), un double blindage fermé par le bas qui, avec les matelas isolants (2) avoisinant l'intérieur de ses parties (11, 12, 13) est fixé, par une extrémité, de façon connue, à l'arbre tubelair (7), et, par son autre extrémité, au plafond (8), et qui, au repos, est enroulé sur l'arbre (7) et, en position de fonctionnement, a sa partie intermédiaire (13) reposant sur le sol.

2. Porte anti-feu, à rouleau, suivant la revendication 1, caracterisée par le fait que les lamelles (1) des deux parties extérieures (11, 12) sont repliées en sens contraire de façon connue le long de leurs bords longitudinaux et reliées sur la partie intermédiaire (13) destinée à reposer sur le sol, par une pièce de liaison (10) de préférence en forme de C.

3. Porte anti-feu, à rouleau, suivant la revendication 1 ou 2, caracterisée par le fait que, dans la zone de sa partie intermédiaire (13), des ressorts de pression (3) sont formés à l'intérieur des lamelles pour amener cette partie, lorsqu'elle occupe sa position de travail, à être tendue et à s'appliquer sur le sol.

4. Porte anti-feu, à rouleau, suivant les revendications 1 â3, caracterisée par le fait que la partie (11) du rideau à enroulement fixée à l'arbre (7) est plus large que sa partie (12) fixée au plafond et s'engage latéralement, de façon connue, dans des glissières de guidage (4).

5. Porte anti-feu, à rouleau, suivant les revendications 1 à 4, caracterisée par le faite que la partie la plus étroite (12) du rideau à enroulement, fixée au plafond (8), est pressée contre des butées disposées latéralement.

6. Porte anti-feu, à rouleau, suivant la revendication 1, caracterisée par le fait que les matelas (2) sont subdivisées en des parties de matelas qui correspondent aux parties individuelles (11, 12, 13) du rideau à enroulement, l'épaisseur des matelas des parties latérales (11, 12) étant supérieure à celle de la partie intermédiaire (13).

## Claims

1. Fire-protection roller door with a roll- shutter having two outer spaced apart layers of sheet-steel plate between which at least one layer of insulating mats is arranged, and in which the links between the sheet-steel plates are formed on their longitudinal edges in the form of interengaging curved strips, characterised in that the two outer layers of sheet-steel plates (1) are outer portions (11, 12) of a roller shutter which comprises a continuous piece and by means of a central portion (13), likewise consisting of the sheet-steel plates (1), forms a downwardly closing double shield which, together with the insulating mats (2) applied internally against said portions (11, 12, 13), is fastened at one end in known manner to the tubular shaft (7) and at the other end to the ceiling (8), in the rest position is wound on to the shaft (7) and in the operative position rests with the central portion (13) on the ground.

2. Fire-protection roller door according to claim 1, characterised in that the plates (1) of the two outer portions (11, 12) are curved in opposite directions in known manner at the longitudinal edges and, in the central portion (13) for resting on the ground, they are joined together by a connecting piece (10) preferably of C-shape.

3. Fire-protection roller door according to claim 1 or claim 2 characterised in that in the vicinity of the central portion (13) pressure springs (3) are mounted internally on the plates so as to extend this portion in the operative position and press it against the ground.

4. Fire-protection roller door according to claims 1 to 3, characterised in that the portion (11) of the roller blind fastened to the shaft (7) is wider than the portion (12) fastened to the ceiling and in known manner runs at its sides in guides (4).

5. Fire-protection roller door according to claims 1 to 4, characterised in that the narrow portion (12) of the roller blind fastened to the ceiling (8) is pressed against laterally arranged stop members.

6. Fire-protection roller door according to claim 1, characterised in that the mats (2) are subdivided into mat portions corresponding to the individual portions (11, 12, 13) of the roller shutter, so that the mat strength of the lateral portions (11, 12) can be greater than in the central portion (13).
